# EUROPÄISCHE PATENTSCHRIFT

(11) **EP 1 079 709 B1**
(45) Veröffentlichungstag und Bekanntmachung des Hinweises auf die Patenterteilung: **19.03.2003**
(21) Anmeldenummer: 99953271.6
(22) Anmeldetag: 25.05.1999
(51) Int. Cl.: A45D 26/00

(54) **DREHZYLINDER FÜR EIN EPILATIONSGERÄT**
ROTATING CYLINDER FOR AN EPILATOR
CYLINDRE ROTATIF POUR UN APPAREIL EPILATOIRE

(30) Priorität: 27.05.1998 DE 19823577
(43) Veröffentlichungstag der Anmeldung: 07.03.2001
(62) Teilanmeldung aus: 02017888.5
(73) Patentinhaber: Braun GmbH, 61476 Kronberg (DE)
(72) Erfinder: SANCHEZ-MARTINEZ, Pedro, D-61476 Kronberg (DE); UNGEMACH, Christof, D-60431 Frankfurt (DE)
(86) Internationale Anmeldenummer: EP9903579
(87) Internationale Veröffentlichungsnummer: WO99060883

(56) Entgegenhaltungen:
- EP-A- 0 585 621
- WO-A-91/03964
- WO-A-98/05234
- FR-A- 2 680 651
- FR-A- 2 703 885
- PATENT ABSTRACTS OF JAPAN vol. 018, no. 381 (C-1226), 18. Juli 1994 (1994-07-18) & JP 06 105712 A (MATSUSHITA ELECTRIC WORKS LTD), 19. April 1994 (1994-04-19)

## Beschreibung

Die Erfindung betrifft einen Drehzylinder oder eine Drehwalze für ein Epilationsgerät mit wenigstens zwei benachbart angeordneten Klemmelementen und Geräuschdämpfungsmitteln, die mindestens einem der Klemmelemente zugeordnet sind. Aus der FR-A 2 703 885 ist ein derartiger Drehzylinder bekannt, dessen Klemmelemente eine elastische Zwischenschicht aufweisen.

Aus der WO 98/05234 ist ein Epilationsgerät bekannt, das mit einem Drehzylinder versehen ist, der eine Mehrzahl von winklig versetzt zueinander angeordneten Paaren von Klemmelementen aufweist Mit Hilfe von Druckstiften werden die Klemmelemente während der Drehbewegung des Drehzylinders im Bereich einer Zupfzone paarweise in Klemmkontakt gebracht. Zwischen den Klemmelementen befindliche Haare eines Benutzers werden durch die weitere Drehbewegung des Drehzylinders herausgezupft.

Zum sicheren Erfassen und Auszupfen von Haaren sollte wenigstens eines der Klemmelemente aus einem harten Material, beispielsweise Metall bestehen. Dies kann zur Folge haben, daß bei dem Auftreffen der beiden Klemmelemente aufeinander ein metallisches Geräusch entsteht. Die Verwendung von weicherem und damit geräuschärmeren Material ist nicht ohne weiteres möglich, da damit ein sicheres Erfassen von Haaren nicht gewährleistet ist.

Aufgabe der Erfindung ist es, einen bezüglich der Haarentferung effizienten und leisen Drehzylinder oben genannter Art für ein Epilationsgerät zu schaffen, der insbesondere weniger Geräusche als herkömmliche Drehzylinder entwickelt, aber trotzdem ein sicheres Erfassen und Auszupfen von Haaren ermöglicht.

Diese Aufgabe wird erfindungsgemäß dadurch gelöst, daß zwei benachbarte Scheiben vorgesehen sind, die auf ihren einander zugewandten Seiten einen Klemmelemente-Aufnahmeraum aufweisen, die Klemmelemente in dem Klemmelemente-Aufnahmeraum untergebracht sind und eine Zwischenschicht zwischen einer der Scheiben und dem jeweils benachbarten Klemmelement angeordnet ist

Bei einer vorteilhaften Ausgestaltung der Erfindung ist eine Zwischenschicht zwischen einer der beiden Scheiben und dem benachbarten Klemmelement bzw. den benachbarten Klemmelementen selbst vorgesehen. Die daraus resultierende Geräuschminderung beruht auf dem Effekt der Fugendämpfung, bei dem die in einem schwingenden System entstehenden Mikrobewegungen in Fugen, also im Bereich von Bauteilübelgängen, über Reibung in Wärme (Coulombsche Reibung) umgewandelt und damit stark gedämpft werden.

Bei einer anderen vorteilhaften Variante ist die Zwischenschicht als Bestandteil des Klemmelements auf dessen der Scheibe zugewandten Seite ausgebildet ist. Dies kann beispielsweise dadurch erreicht werden, daß das Klemmelement aufgerauht ist und die aufgerauhte Schicht die Zwischenschicht bildet.

Bei einer weiteren vorteilhaften Variante ist die Zwischenschicht als Unterlegscheibe ausgebildet. Damit ist es möglich, die Zwischenschicht hinsichtlich einer optimalen Geräuschminderung an die Klemmelemente anzupassen. Insbesondere kann die Unterlegscheibe bezüglich Material und Größe gezielt ausgewählt und ausgestaltet werden.

Bei beiden Varianten ist wenigstens eines der beiden einander zugewandt angeordneten Klemmelemente beweglich, wobei die Zwischenschicht insbesondere dem beweglichen Klemmelement zugeordnet ist.

Besonders vorteilhaft ist es dabei, wenn in dem Klemmelemente-Aufnahmeraum zwischen der Scheibe und dem beweglichen Klemmelement ein fertigungstechnisches Spiel vorhanden ist, und wenn das Spiel von der Zwischenschicht ausgefüllt ist. Es wird also ein aus fertigungstechnischen Gründen bereits vorhandenes Spiel zwischen der Scheibe und dem beweglichen Klemmelement dazu ausgenutzt, dort die Zwischenschicht anzuordnen. Damit müssen keine technischen Änderungen an dem Drehzylinder vorgenommen werden, sondern es können auch bisherige Drehzylinder ohne weiteres mit der erfindungsgemäßen Zwischenschicht versehen werden.

Ebenfalls ist es vorteilhaft, wenn die Zwischenschicht elastisch ausgebildet ist. Damit wird erreicht, daß durch das Einbringen der Zwischenschicht die freie Beweglichkeit insbesondere des beweglichen Klemmelements nicht behindert wird.

Als Zwischenschicht haben sich unter anderem Papier und/oder Sandpapier und/oder Kunststoff und/oder Moosgummi und/oder dergleichen als zweckmäßig herausgestellt.

Bei einer anderen vorteilhaften, eigenständigen Ausgestaltung der Erfindung, die auch unabhängig von dem Einsatz der Zwischenschicht anwendbar ist, weist wenigstens eines der beiden Klemmelemente zwei äußere Lagen und mindestens eine dazwischen angeordnete Zwischenlage auf. Das Klemmelement besitzt also eine Art Sandwich-Struktur, wobei die einzelnen Lagen fest miteinander verbunden sind. Wird das Klemmelement zu Schwingungen angeregt, so werden die Schwingungsenergie in der Zwischenlage (über Schubspannungen) in Wärme umgewandelt und damit die Schwingungen bzw. das Geräusch reduziert. Das Klemmelement erzeugt somit weniger Körperschall und Luftschall und die Geräuschentwicklung wird vermindert.

Besonders vorteilhaft ist es, wenn die Zwischenlage mit einem Polymer, insbesondere mit einem Klebstoff versehen ist. Ebenfalls ist es besonders vorteilhaft, wenn die äußeren Lagen ein Metall, insbesondere Stahl aufweisen.

Berücksichtigt man ausschließlich die Geräuschreduktion, so ist ein symmetrischer Aufbau der Sandwich-Struktur mit gleicher Dicke der äußeren Lagen bevorzugt. Allerdings ist auch das Klemmverhalten der Sandwich-Strukturen zu berücksichtigen, insbesondere im Hinblick auf deren Durchbiegung. Insoweit ist bei einer vorteilhaften Weiterbildung.der Erfindung die Dicke der äußeren Lagen unterschiedlich, da aufgrund dieser Maßnahme das Klemmverhalten optimiert werden kann, ohne daß der Grad der Geräuschreduzierung erheblich beeinträchtigt wird.
- Figur 1 a: zeigt eine schematische Schnittdarstellung eines Ausführungsbeispiels einer Scheibe eines erfindungsgemäßen Drehzylinders für ein Epilationsgerät entlang der Ebene I der Figur 1b,
- Figur 1b: zeigt eine schematische Draufsicht auf die Scheibe der Figur 1a,
- Figur 2: zeigt eine schematische Draufsicht auf eine erfindungsgemäße Unterlegscheibe für die Scheibe der Figuren 1a und 1b,
- Figur 3a: zeigt eine schematische Schnittdarstellung der Scheibe der Figuren 1a und 1b und der eingelegten Unterlegscheibe der Figur 2 entlang der Ebene III der Figur 3b,
- Figur 3b: zeigt eine schematische Draufsicht auf die Scheibe und die eingelegte Unterlegscheibe der Figur 3a,
- Figur 4: zeigt eine vergrößerte Darstellung einer schematischen Schnittdarstellung der Scheibe der Figuren 1a und 1b und der eingelegten Unterlegscheibe der Figur 2 sowie den Ansteuermechanismus,
- Figur 5a: zeigt eine schematische Draufsicht auf ein Ausführungsbeispiel eines erfindungsgemäßen Klemmelements für den Drehzylinder,
- Figur 5b: zeigt eine schematische Seitenansicht auf das Klemmelement der Figur 5a,
- Figur 5c: zeigt eine vergrößerte Darstellung der schematischen Seitenansicht des Klemmelements der Figur 5a.

In der internationalen Patentanmeldung WO 98/05234 ist ein Drehzylinder für ein Epilationsgerät beschrieben. In dieser Anmeldung wird der Begriff "Drehzylinder" verwendet, wobei dieses Teil auch walzenförmige, ballige oder konkave bzw. konvexe Strukturen aufweisen kann. Weiterhin wird der Begriff Drehzylinder nicht nur für eine kontinuierliche Rotation, sondern auch für eine oszillierende Schwenkbewegung oder Teildrehung des Zylinders oder dergleichen benutzt.

Der Drehzylinder weist eine Mehrzahl von Scheiben 1 auf, die etwa koaxial und benachbart zueinander angeordnet sind. In den einander zugewandten Flächen der Scheiben 1 ist jeweils eine Nut 2 eingebracht, die etwa quer über die Fläche und etwa durch den Mittelpunkt der jeweiligen Scheibe 1 verläuft. Die Nuten 2 einander zugewandter, benachbarter Scheiben 1 sind derart zueinander angeordnet, daß sie einen länglichen Klemmelemente-Aufnahmeraum 3 mit einem etwa rechteckigen Querschnitt ergeben.

In dem Klemmelemente-Aufnahmeraum 3 sind zwei Klemmelemente untergebracht, die sich über die gesamte Länge des Klemmelemente-Aufnahmeraums 3 erstrecken, und die etwa die Breite desselben besitzen. Die Klemmelemente bestehen aus Metall und sind blattfederartig ausgebildet. Die Klemmelemente sind in die Nuten 2 eingelegt und sind bezüglich ihrer Hauptausdehnungsebene etwa parallel zueinander angeordnet. Die beiden Klemmelemente sind einander zugewandt und bilden ein Paar von Klemmelementen. Teilweise liegen die beiden benachbarten Klemmelemente aneinander an.

In den Figuren 1a und 1b ist eine der Scheiben 1 mit einer der Nuten 2 und dem damit gebildeten Klemmelemente-Aufnahmeraum 3 dargestellt. Die Klemmelemente sind in den Figuren 1a und 1b nicht gezeigt.

In der Figur 2 ist eine Unterlegscheibe 4 dargestellt, die aus normalem Papier und/oder aus Sand- bzw. Schleifpapier mit einer insbesondere feinen Körnung und/oder aus einer Kunststofffolie und/oder aus einem moosgummiartigem Material bestehen kann. Die Unterlegscheibe 4 ist flach ausgebildet und besitzt die Form der Nuten 2 bzw. des Klemmelemente-Aufnahmeraums 3.

In den Figuren 3a und 3b ist die Scheibe 1 mit der Nut und dem damit gebildeten Klemmelemente-Aufnahmeraum 3 dargestellt. In den Klemmelemente-Aufnahmeraum 3 ist die Unterlegscheibe 4 eingelegt. Die Klemmelemente sind in den Figuren 3a und 3b nicht gezeigt.

In der Figur 4 ist ebenfalls die Scheibe 1 mit der Nut 2 und dem damit gebildeten Klemmelemente-Aufnahmeraum 3 dargestellt. In den Klemmelemente-Aufnahmeraum 3 ist die Unterlegscheibe 4 eingelegt. Des weiteren sind in der Figur 4 ein bewegliches Klemmelement 5 und ein festes Klemmelement 6 gezeigt. Auf die Scheibe 1 ist in der Figur 4 die nächste, benachbart angeordnete Scheibe 1' aufgesteckt.

Die beiden Klemmelemente 5, 6 sind einander zugewandt angeordnet, besitzen jeweils etwa die Abmessungen des Klemmelemente-Aufnahmeraums 3 und sind flächig, insbesondere blattfederartig ausgebildet. Die Klemmelemente 5, 6 bestehen beispielsweise aus Stahl.

Die Scheibe 1 weist eine zentrale Öffnung 7 auf, durch die eine Achse für den Drehzylinder hindurchsteckbar ist. In Richtung des Klemmelemente-Aufnahmeraums 3 ist auf beiden Seiten der Öffnung 7 jeweils ein Vorsprung 8 angeordnet, der mit jeweils einer Stufe 9 versehen ist.

Das bewegliche Klemmelement 5 ist mit einer Ausnehmung 10 versehen, mit der es über die Vorsprünge 8 hinweggeschoben werden kann. Das bewegliche Klemmelement 5 wird durch die Vorsprünge 8 seitlich geführt, so daß es unabhängig von den Vorsprüngen 8 die für den Klemmvorgang notwendige Kippbewegung ungehindert ausführen kann.

Die Scheibe 1 weist ein Gegenlager 11 auf, das aus zwei aneinander angrenzenden Flächen 12, 13 des Klemmelemente-Aufnahmeraums 3 gebildet wird, die einen stumpfen winkel 14 zueinander bilden. Das bewegliche Klemmelement 5 liegt entweder auf der einen oder auf der anderen der beiden aneinander angrenzenden Flächen 12, 13 auf und ist damit um den stumpfen Winkel 14 schwenkbar.

Die Scheibe 1 ist mit zwei Öffnungen 15 versehen, durch die sich Druckstifte 16 erstrecken. Mit Hilfe der Druckstifte 16 und dem Kipplager bzw. Lager 18 kann das bewegliche Klemmelement 5 zwischen den beiden genannten Positionen hin- und hergeschwenkt werden.

Das feste Klemmelement 6 ist auf die Stufen 9der Vorsprünge 8 der Scheibe 1 aufgelegt und weist eine Öffnung 17 für die Drehachse des Drehzylinders auf. Mit Hilfe der Stufen 9 ist die Scheibe 1' auf die Scheibe 1 aufgesteckt. Das feste Klemmelement 6 liegt ganzflächig an der Scheibe 1' an.

Die Scheibe 1' weist ein Lager 18 auf, das dem Gegenlager 11 zugewandt ist Mit dem Lager 18 ist die Drehachse für die Schwenkbewegung des freien Klemmelements 5 festgelegt. Bei einer Schwenkbewegung des beweglichen Klemmelements 5 liegt das freie Ende desselben im Bereich des freien Endes des festen Klemmelements 6 an. Durch die Druckstifte 16 wird das bewegliche Klemmelement 5 gegen das feste Klemmelement 6 gedrückt, so daß ein dazwischen befindliches Haar fest eingeklemmt wird.

Zwischen dem beweglichen Klemmelement 5 und der Scheibe 1 ist die Unterlegscheibe 4 angeordnet. Das bewegliche Klemmelement 5 liegt also nicht unmittelbar an den Flächen 12, 13 und damit an dem Gegenlager 11 an, sondern nur mittelbar über die Unterlegscheibe 4.

Die Unterlegscheibe 4 stellt eine Zwischenschicht dar, die dem beweglichen Klemmelement 5 zugeordnet ist. An sich ist aus fertigungstechnischen Gründen zwischen dem beweglichen Klemmelement 5 und dem Gegenlager 11 ein Spiel von wenigen Zehntelmillimetern vorhanden. Dieses Spiel ist für die freie Beweglichkeit des beweglichen Klemmelementes 5 vorteilhaft. Das genannte Spiel wird durch das Einlegen der Unterlegscheibe 4 verringert. Durch eine entsprechende Materialwahl der Unterlegscheibe 4, insbesondere durch eine elastische Ausbildung der Unterlegscheibe 4, und durch eine entsprechende Wahl der Dicke der Unterlegscheibe 4 wird jedoch weiterhin die freie Beweglichkeit des beweglichen Klemmelements 5 aufrecht erhalten werden.

Durch die Unterlegscheibe 4 wird die Anzahl der Fugen zwischen den betreffenden Bauteilen verdoppelt. Und zwar liegen Fugen vor zwischen dem beweglichen Klemmelement 5 und der Unterlegscheibe 4 sowie zwischen der Unterlegscheibe 4 und dem Gegenlager 11. Das bewegliche Klemmelement 5 führt Schwingungen aus, bei denen Mikrobewegungen entstehen. Diese Mikrobewegungen werden in den genannten Fugen durch Reibung in wärme (Coulombsche Reibung) umgewandelt. Die Mikrobewegungen werden damit dämpft. Dies stellt gleichzeitig eine Geräuschdämpfung dar. Durch die Verdoppelung der Fugen mittels der Unterlegscheibe 4 wird deshalb der beschriebene Effekt der Fugendämpfung vergrößert.

Ebenfalls hat sich gezeigt, daß sich durch den Effekt der Fugendämpfung die hochfrequenten und damit für das menschliche Gehör unangenehmeren Frequenzen verringern. Dieser Effekt der Fugendämpfung kann ebenfalls vergrößert werden durch die Wahl des Materials der Unterlegscheibe 4. Insbesondere erweist sich eine besonders rauhe Oberfläche der Unterlegscheibe 4 als vorteilhaft.

Eine weitere Möglichkeit besteht darin, eine Unterlegscheibe auch zwischen dem festen Klemmelement 6 und der Scheibe 1' und/oder zwische nden beiden Klemmelementen 5, 6 also im Bereich des Lagers 18 bzw. des Gegenlagers 11 anzuordnen.

Anstelle der Unterlegscheiben ist es ebenfalls möglich, eine Zwischenschicht dadurch zu erzeugen, daß die Oberfläche des jeweiligen Klemmelements 5, 6 aufgerauht wird. So kann die der Scheibe 1 zugewandte Fläche des beweglichen Klemmelements 5 aufgerauht sein, so daß auf diese Weise eine Zwischenschicht als Bestandteil des Klemmelements 5 entsteht, die in gleicher Weise wie die Unterlegscheibe 4 eine Vergrößerung des Effekts der Fugendämpfung bewirkt.

In der Figur 5a ist das bewegliche Klemmelement 5 dargestellt. Die Ausnehmung 10 weist eine Öffnung auf, durch die die Achse des Drehzylinders hindurchgesteckt werden kann. Insbesondere mit den Ausnehmungen 19 kann das bewegliche Klemmelement 5 über die Vorsprünge 8 der Scheibe 1 hinweggeschoben werden. Ebenfalls sind aus der Figur 5 die Laschen 20 erkennbar, mit denen das bewegliche Klemmelement 5 an dem Lager 18 der Scheibe 1' anliegt.

Entsprechend den Figuren 5b und 5c ist das bewegliche Klemmelement 5 aus drei Lagen 21, 22, 23 zusammengesetzt, die fest miteinander verbunden sind. Die beiden äußeren Lagen 21, 23 bestehen aus einem Metall, insbesondere aus Stahl. Die beiden äußeren Lagen können, müssen aber nicht eine unterschiedliche Dicke besitzen. Die dazwischen befindliche Zwischenlage 22 besteht aus einem Polymer, insbesondere einem Klebstoff.

Das in den Figuren 5a, 5b und 5c dargestellte bewegliche Klemmelement 5 stellt ein zwangsschichtiges Schwingungsdämpfungssystem dar, das dem beweglichen Klemmelement 5 zugeordnet ist. Damit liegt das genannte System in einem derjenigen Bauteile, die den aktiven Kraftflußweg in dem Drehzylinder bilden.

Das bewegliche Klemmelement 5 führt Schwingungen aus, die zu Schubspannungen in de Zwischenlage 22 führen. Damit wird die vorhandene Schwingungsenergie in der Zwischenlage 22 durch Schubspannungen in Wärme (durch innere Reibung) umgewandelt. Dies bewirkt eine Dämpfung der Schwingung und damit auch eine Verminderung des entwickelten Körperschalls und/oder Luftschalls. Von dem beweglichen Klemmelement 5 wird weniger Luftschall abgestrahlt und weniger Körperschall in benachbarte Gehäuseteile eingeleitet. Ebenfalls wird von dem Klemmelement 5 weniger hochfrequenter und damit für das menschliche Gehör unangenehmer Luftschall abgestrahlt.

Ein weiterer Vorteil des in den Figuren 5a, 5b und 5c dargestellten beweglichen Klemmelements 5 besteht darin, daß auch das Prellen des Klemmelements 5 vermindert wird. Damit wird das Schließverhalten der Klemmelemente 5, 6 verbessert und ein sicheres Erfassen und Auszupfen von Haaren gewährleistet.

## Patentansprüche

1. Drehzylinder oder -walze für ein Epilationsgerät mit wenigstens zwei benachbart angeordneten Klemmelementen (5, 6) und Geräuschdämpfungsmitteln, die mindestens einem der Klemmelemente (5, 6) zugeordnet sind, **dadurch gekennzeichnet, daß** zwei benachbarte Scheiben (1, 1') vorgesehen sind, die auf ihren einander zugewandten Seiten einen Klemmelemente-Aufnahmeraum (3) aufweisen, die Klemmelemente (5, 6) in dem Klemmelemente-Aufnahmeraum (3) untergebracht sind und eine Zwischenschicht zwischen einer der Scheiben (1, 1') und dem jeweils benachbarten Klemmelement (5, 6) angeordnet ist.

2. Drehzylinder nach Anspruch 1, **dadurch gekennzeichnet, daß** den Klemmelementen (5, 6) eine Zwischenschicht als Mittel zur Geräuschdämpfung zugeordnet ist.

3. Drehzylinder nach Anspruch 1 oder 2, **dadurch gekennzeichnet, daß** die Zwischenschicht bzw. das Mittel zur Geräuschdämpfung als Bestandteil des Klemmelements (5, 6), insbesondere auf dessen der Scheibe (1, 1') zugewandten Seite ausgebildet ist.

4. Drehzylinder nach einem der vorhergehenden Ansprüche, **dadurch gekennzeichnet, daß** die Zwischenschicht als Unterlegscheibe (4) ausgebildet ist.

5. Drehzylinder nach einem der vorhergehenden Ansprüche, **dadurch gekennzeichnet, daß** wenigstens eines der beiden einander zugewandt angeordneten Klemmelemente (5, 6) beweglich ist, und daß die Zwischenschicht dem beweglichen Klemmelement (5) zugeordnet ist.

6. Drehzylinder nach Anspruch 5, **dadurch gekennzeichnet, daß** in dem Klemmelemente-Aufnahmeraum (3) zwischen der Scheibe (1) und dem beweglichen Klemmelement (5) ein fertigungstechnisches Spiel vorhanden ist, und daß das Spiel von der Zwischenschicht ausgefüllt ist.

7. Drehzylinder nach einem der vorhergehenden Ansprüche, **dadurch gekennzeichnet, daß** die Zwischenschicht elastisch ausgebildet ist.

8. Drehzylinder nach einem der vorhergehenden Ansprüche, **dadurch gekennzeichnet, daß** als Zwischenschicht Papier und/oder Sandpapier und/oder Kunststoff und/oder Moosgummi und/oder dergleichen vorgesehen ist.

9. Drehzylinder nach einem der vorhergehenden Ansprüche, **dadurch gekennzeichnet, daß** eines der beiden Klemmelemente (5, 6) zwei äußere Lagen (21, 23) und mindestens eine dazwischen angeordnete Zwischenlage (22) aufweist.

10. Drehzylinder nach Anspruch 9, **dadurch gekennzeichnet, daß** die Zwischenlage (22) mit einem Polymer versehen ist.

11. Drehzylinder nach Anspruch 10, **dadurch gekennzeichnet, daß** die Zwischenlage (22) mit einem Klebstoff versehen ist.

12. Drehzylinder nach einem der Ansprüche 9 bis 11, **dadurch gekennzeichnet, daß** die äußeren Lagen (21, 23) ein Metall aufweisen.

13. Drehzylinder nach einem der Ansprüche 9 bis 12, **dadurch gekennzeichnet, daß** die Dicke der äußeren Lagen (21, 23) unterschiedlich ist.

## Claims

1. A rotary cylinder or a rotary drum for an epilating appliance, having at least two clamping elements (5, 6) arranged adjacent to each other and mechanisms for noise damping which are associated with at least one of the clamping elements (5, 6), **characterized in that** there is provision of two adjacent disks (1, 1') which, on their sides facing each other, include a space (3) receiving the clamping elements, with said clamping elements (5, 6) being accommodated in said clamping element receiving space (3), and an intermediate layer being interposed between one of the disks (1, 1') and the respectively adjacent clamping element (5, 6).

2. The rotary cylinder according to claim 1,
**characterized in that** an intermediate layer acting as noise damping mechanism is associated with the clamping elements (5, 6).

3. The rotary cylinder according to claim 1 or 2, **characterized in that** the intermediate layer, that is, the noise damping mechanism, is constructed as a component of the clamping element (5, 6), in particular on the clamping element's side close to the disk (1, 1').

4. The rotary cylinder according to any one of the preceding claims, **characterized in that** the intermediate layer is constructed as a shim (4).

5. The rotary cylinder according to any one of the preceding claims, **characterized in that** at least one of the two facing clamping elements (5, 6) is movable, and that the intermediate layer is associated with the movable clamping element (5).

6. The rotary cylinder according to claim 5, **characterized in that** allowance is made for a manufacturing clearance in the clamping element receiving space (3) between the disk (1) and the movable clamping element (5), and that said clearance is filled by the intermediate layer.

7. The rotary cylinder according to any one of the preceding claims, **characterized in that** the intermediate layer is of an elastic construction.

8. The rotary cylinder according to any one of the preceding claims, **characterized in that** paper and/or sand paper and/or plastic and/or sponge rubber and/or the like are provided as the intermediate layer.

9. The rotary cylinder according to any one of the preceding claims, **characterized in that** one of the two clamping elements (5, 6) has two outer laminations (21, 23) and at least one intermediate lamination (22) in between.

10. The rotary cylinder according to claim 9, **characterized in that** the intermediate lamination (22) includes a polymer.

11. The rotary cylinder according to claim 10, **characterized in that** the intermediate lamination (22) includes an adhesive.

12. The rotary cylinder according to any one of the claims 9 to 11, **characterized in that** the outer laminations (21, 23) include a metal.

13. The rotary cylinder according to any one of the claims 9 to 12, **characterized in that** the thickness of the outer laminations (21, 23) varies.

## Revendications

1. Cylindre ou rouleau rotatif pour un appareil d'épilation comportant au moins deux éléments de serrage (5, 6) disposés au voisinage l'un de l'autre et des moyens d'atténuation acoustique, qui sont associés au moins à l'un des éléments de serrage (5, 6), **caractérisé en ce qu'**il est prévu deux disques voisins (1, 1'), qui comportent, sur leurs faces qui sont tournées l'une vers l'autre, une chambre (3) de logement des éléments de serrage, que les éléments de serrage (5, 6) sont logés dans la chambre (3) de logement des éléments de serrage et qu'une couche intermédiaire est disposée entre l'un des disques (1, 1') et l'élément de serrage respectivement voisin (5, 6).

2. Cylindre rotatif selon la revendication 1, **caractérisé en ce qu'**une couche intercalaire en tant que moyen d'atténuation acoustique est associée aux éléments de serrage (5, 6).

3. Cylindre rotatif selon la revendication 1 ou 2, **caractérisé en ce que** la couche intercalaire ou les moyens d'atténuation acoustique sont agencés en tant que partie constitutive de l'élément de serrage (5, 6), notamment sur le côté de cet élément tourné vers le disque (1, 1').

4. Cylindre rotatif selon l'une des revendications précédentes, **caractérisé en ce que** la couche intermédiaire est agencée sous la forme d'une rondelle (4).

5. Cylindre rotatif selon l'une des revendications précédentes, **caractérisé en ce qu'**au moins l'un des deux éléments de serrage (5, 6) disposés en face l'un de l'autre est mobile et que la couche intercalaire est associée à l'élément de serrage mobile (5).

6. Cylindre rotatif selon la revendication 5, **caractérisé en ce que** dans la chambre (3) de logement des éléments de serrage il existe, entre le disque (1) et l'élément de serrage mobile (5), un espace de jeu dû à la technique de fabrication et que l'espace de jeu est rempli par la couche intercalaire.

7. Cylindre rotatif selon l'une des revendications précédentes, **caractérisé en ce que** la couche intercalaire est élastique.

8. Cylindre rotatif selon l'une des revendications précédentes, **caractérisé en ce qu'**il est prévu comme couche intercalaire, du papier et/ou du papier émeri et/ou une matière plastique et/ou du caoutchouc mousse et/ou analogue.

9. Cylindre rotatif selon l'une des revendications précédentes, **caractérisé en ce que** l'un des deux éléments de serrage (5, 6) comporte deux couches extérieures (21, 23) et au moins une couche intercalaire (22) disposée entre les couches extérieures.

10. Cylindre rotatif selon la revendication 9, **caractérisé en ce que** la couche intercalaire (22) est pourvue d'un polymère.

11. Cylindre rotatif selon la revendication 10, **caractérisé en ce que** la couche intercalaire (22) est pourvue d'un adhésif.

12. Cylindre rotatif selon l'une des revendications 9 à 11, **caractérisé en ce que** les couches extérieures (22, 23) comportent un métal.

13. Cylindre rotatif selon l'une des revendications 9 à 12, **caractérisé en ce que** les épaisseurs des couches extérieures (21, 23) sont différentes.
